# EUROPÄISCHE PATENTSCHRIFT

(11) **EP 3 101 197 B1**
(45) Veröffentlichungstag und Bekanntmachung des Hinweises auf die Patenterteilung: **03.04.2019**
(21) Anmeldenummer: 16169089.6
(22) Anmeldetag: 11.05.2016
(51) Int. Cl.: E04F 10/06

(54) **SONNEN- UND REGENSCHUTZEINRICHTUNG**
SUN AND RAIN PROTECTION DEVICE
DISPOSITIF DE PROTECTION CONTRE LA PLUIE ET LE SOLEIL

(30) Priorität: 01.06.2015 DE 102015108589
(43) Veröffentlichungstag der Anmeldung: 07.12.2016
(73) Patentinhaber: Leiner GmbH, 86497 Horgau (DE)
(72) Erfinder: Lindemann, Andreas, 86459 Gessertshausen (DE); Schulz, Jürgen, 86482 Aystetten (DE)
(74) Vertreter: Charrier Rapp & Liebau

(56) Entgegenhaltungen:
- EP-A2- 2 336 450

## Beschreibung

Die Erfindung betrifft eine Sonnen- und Regenschutzeinrichtung nach dem Oberbegriff des Anspruchs 1.

Eine derartige Sonnen- und Regenschutzeinrichtung ist aus der EP 2 336 450 A2 bekannt. Diese weist eine aus Längs- und Querprofilen sowie aus Stützen gebildete Tragkonstruktion und eine an der Tragkonstruktion schwenkbar angeordnete Führung mit zwei zueinander parallelen Führungsschienen zur Führung eines ein- und ausrollbaren Tuchs auf. Die zum Absenken und Anheben schwenkbare Führung ist an dem einen Ende um eine feste Achse schwenkbar an der Tragkonstruktion angelenkt. Das andere Ende der Führung kann über einen Kabel- oder Seilzug abgesenkt bzw. angehoben werden. Durch eine derartige Absenkung der Führung für das Sonnenschutzelement kann verhindert werden, dass sich Wasser auf dem ausgefahrenen Tuch sammelt. Allerdings ist eine derartige Konstruktion aufgrund der flexiblen Kabel- oder Seilzüge empfindlich gegen Wind und andere Belastungen.

Aufgabe der Erfindung ist es, eine Sonnen- und Regenschutzeinrichtung der eingangs genannten Art zu schaffen, die eine einfache und stabile Neigungsverstellung ermöglicht. Diese Aufgabe wird durch eine Sonnen- und Regenschutzeinrichtung mit den Merkmalen des Anspruchs 1 gelöst. Zweckmäßige Weiterbildungen und vorteilhafte Ausführungsformen der Erfindung sind Gegenstand der Unteransprüche.

Bei der erfindungsgemäßen Sonnen- und Regenschutzeinrichtung sind die Führungsschienen der das Sonnen- und Regenschutzelement halternden Führung mit ihren ersten Enden durch den Antrieb rechtwinklig zu den Längsprofilen der Tragkonstruktion bewegbar und mit ihren zweiten Enden an den Längsprofilen der Tragkonstruktion verschiebbar angeordnet. Durch die verschiebbare Anordnung der Führungsschienen an den Längsprofilen der Tragkonstruktion wird eine Relativverschiebung der Führung gegenüber der Tragkonstruktion bei der Neigungsverstellung und dadurch ein stabilerer Absenkmechanismus ohne flexible Kabel- oder Seilzüge ermöglicht.

Der Antrieb zur Neigungsverstellung der Führung enthält in den Stützen der Tragkonstruktion vertikal verschiebbare und mit den ersten Enden der Führungsschienen verbundene Führungsschlitten, wodurch der Absenkmechanismus besonders stabil und vor Beschädigungen oder Verschmutzungen gut geschützt ist.

Die Führungsschlitten können in einer zweckmäßigen Ausführung durch einen in die Stützen integrierten Gewindetrieb mit jeweils einer vertikalen Gewindespindel und einer mit der Gewindespindel zusammenwirkenden Spindelmutter verschiebbar sein. Die Führungsschlitten können aber auch durch geeignete Linearantriebe verschiebbar sein. Diese könnten dann z.B. auch in die Stützen integriert sein.

Die Gewindespindeln zur Verstellung der Führungsschlitten können zweckmäßigerweise durch einen gemeinsamen Antriebsmotor über Übertragungswellen und Getriebe drehbar sein. In vorteilhafter Weise sind die Übertragungswellen und der Antriebsmotor in einem Querprofil der Tragkonstruktion untergebracht.

In weiterer vorteilhafter Weise kann das zweite Ende der Führungsschiene über einen schwenkbaren Hebel an dem Längsträger der Tragkonstruktion angelenkt sein. Der Hebel ist mit seinem einen Ende über eine erste Drehachse schwenkbar an dem Längsträger angelenkt und am anderen Ende des Hebels ist das zweite Ende der Führungsschiene um eine zweite Drehachse schwenkbar angelenkt. Das zweite Ende der Führungsschiene könnte aber auch um eine Achse drehbar sein, die in einem Langloch des Längsträgers verschiebbar ist.

Das Sonnen- und Regenschutzschutzelement ist vorzugsweise in Form eines falt- oder aufrollbaren Tuchs ausgebildet, das über einen geeigneten Antriebsmechanismus automatisch ein- und ausgefahren werden kann. Das Sonnen- und Regenschutzschutzelement kann aber auch als feste Abdeckung ausgebildet sein.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: eine erfindungsgemäße Sonnen- und Regenschutzeinrichtung mit einer Tragkonstruktion und einer schwenkbaren Halterung für ein Sonnen- und Regenschutzelement in einer schematischen Perspektive;
- **Figur 2**: einen Antrieb zum Absenken und Anheben der Halterung für das Sonnen- und Regenschutzelement;
- **Figur 3**: eine Detailansicht des Antriebs von Figur 2;
- **Figur 4**: eine Detailansicht der Verbindung zwischen einer Stütze der Tragkonstruktion und einem Längsträger der schwenkbaren Halterung für das Sonnen- und Regenschutzelement;
- **Figur 5**: eine Detailansicht der Verbindung zwischen einem Längsprofil der Tragkonstruktion und einem Längsträger des schwenkbaren Halterung in einer angehobenen Stellung und
- **Figur 6**: eine Detailansicht der Verbindung zwischen einem Längsprofil der Tragkonstruktion und einem Längsträger des schwenkbaren Halterung in einer abgesenkten Stellung;

Die in Figur 1 in einer Perspektive schematisch dargestellte und in Form einer Pergola ausgeführte Sonnen- und Regenschutzeinrichtung enthält eine Tragkonstruktion 1 und eine an der Tragkonstruktion 1 schwenkbar angeordnete Führung 2 für ein Sonnen- und Regenschutzelement 3. Das Sonnen- und Regenschutzelement 3 kann z.B. in Form eines falt- oder aufrollbaren Tuchs, als feste Abdeckung oder dgl. ausgeführt sein. Die Tragkonstruktion 1 ist bei der gezeigten Ausführung in Form eines Gestells mit Längsprofilen 4, Querprofilen 5 und vier vertikalen Stützen 6 ausgebildet. Die Längsprofile 4 können aber auch mit dem einen Ende an einer Wand befestigt und mit dem anderen Ende auf Stützen 6 abgestützt sein.

Die Führung 2 für das Sonnen- und Regenschutzelement 3 ist bei der gezeigten Ausführung als Rahmen mit Längsschienen 7 und dazu rechtwinklig verlaufenden Verbindungsprofilen 8 ausgeführt. Die Längsschienen 7 dienen als Führungsschienen für mehrere quer dazu verlaufende Querstreben 9, über die das Sonnen- und Regenschutzelement 3 ein- und ausfahrbar geführt ist. Die Querstreben 9 sind an den beiden Längsschienen 7 verschiebbar geführt und mit dem hier als faltbares Tuch ausgebildeten Sonnen- und Regenschutzelement 3 verbunden. Zum Ein- und Ausfahren des Sonnen- und Regenschutzelements 3 kann im Bereich einer hinteren Querstrebe 8 der Führung 2 eine an sich bekannte und in der Zeichnung nicht dargestellte Antriebseinrichtung angeordnet sein, über den die Querstreben 9 relativ zu den Längsschienen 7 verschiebbar sind. Hierzu können in den beiden Längsschienen 7 durch den Antrieb bewegbare und mit den Querstreben 9 gekoppelte Zahnriemen untergebracht sein. Die vordere Querstrebe 9 kann als Regenrinnenprofil zur seitlichen Ableitung von Regenwasser ausgeführt sein.

Über einen in Figur 2 dargestellten Antrieb 10 kann die Führung 2 für das Sonnen- und Regenschutzelement 3 zwischen einer in Figur 1 gezeigten, nach unten geneigten Absenkstellung und einer angehobenen horizontalen Stellung verschwenkt werden. Der Antrieb 10 weist zwei in den beiden vorderen Stützen 6 angeordnete Gewindetriebe mit jeweils einer vertikalen Gewindespindel 11 und einem über eine Spindelmutter 12 mit der Gewindespindel 11 verbundenen Führungsschlitten 13 auf. Die Führungsschlitten 13 sind in den Stützen 6 vertikal verschiebbar geführt und können durch Drehung der Gewindespindel 11 über die Spindelmutter 12 abgesenkt und wieder angehoben werden. Die beiden Gewindespindeln 11 sind außerdem über jeweils ein hier als Kegelradgetriebe ausgebildetes Getriebe 14 und in dem vorderen Querprofil 5 angeordnete Übertragungswellen 15 mit einem ebenfalls im vorderen Querprofil 5 untergebrachten Antriebsmotor 16 mit beidseitigem Abgang verbunden. Durch den Antriebmotor 16 können die Übertragungswellen 15 und über die beiden Getriebe 14 die Gewindespindeln 11 zum Anheben und Absenken der Führungsschlitten 13 gedreht werden.

Die beiden in Figur 3 gesondert dargestellten Getriebe 14 enthalten eine Halterung 17, an der die Gewindespindel 11 mit ihrem oberen Teil über eine Lagerung 18 drehbar gelagert ist. An dem gegenüber der Lagerung 18 nach oben vorstehenden freien Ende der Gewindespindel 11 ist ein erstes Kegelrad 19 befestigt. Das erste Kegelrad 19 steht in Eingriff mit einem zweiten Kegelrad 20, welches um eine zur Drehachse der Gewindespindel 11 senkrechte Achse drehbar an der Halterung 11 gelagert und mit einer Übertragungswelle 15 koppelbar ist. Die Halterung 17 kann über Schrauben 21 an den Stützen 6 befestigt werden.

Aus Figur 1 ist ersichtlich, dass die Führung 2 für das Sonnen- und Regenschutzelement 3 im Bereich der vorderen Stützen 6 abgesenkt werden kann. Dies wird dadurch ermöglicht, dass die Führungsschienen 7 der Führung 2 mit ihren in Figur 4 im Detail dargestellten ersten Enden 22 durch den vorstehend beschriebenen Antrieb 10 rechtwinklig zu den Längsprofilen 4 der Tragkonstruktion 1 bewegbar und mit ihren in den Figuren 5 und 6 im Detail gezeigten zweiten Enden 23 an den Längsprofilen 4 der Tragkonstruktion 1 verschiebbar angeordnet sind.

Das in Figur 4 gezeigte erste Ende 22 der Führungsschiene 7 ist in Form einer an einem Endstück 24 angeordneten Gabel ausgeführt. Das gabelförmige Ende 22 der Führungsschiene 7 ist über Schrauben 25 mit dem innerhalb der vertikalen Stütze 6 verschiebbaren Führungsschlitten 13 verbunden. Für den Durchgang der Schrauben 25 zur Verbindung des gabelförmigen ersten Endes 22 der Führungsschiene 7 mit dem Führungsschlitten 13 sind in den beiden Seitenflächen der vorderen Stützen 6 vertikale Längsschlitze 26 vorgesehen.

In den Figuren 5 und 6 sind die an den Längsträgern 4 der Tragkonstruktion 1 verschiebbar geführten zweiten Enden 23 der Führungsschienen 7 in einer angehobenen und abgesenkten Stellung gezeigt. Wie aus diesen Figuren hervorgeht, sind die zweiten Enden 23 der Führungsschienen 7 über einen schwenkbaren Hebel 27 an den Längsträgern 4 angelenkt. Der L-förmig abgewinkelte Hebel 27 ist mit seinem einen Ende über eine erste Drehachse 28 schwenkbar an dem Längsträger 4 angelenkt. An dem anderen Ende des Hebels 27 ist das zweite Ende 23 der Führungsschiene 7 um eine zweite Drehachse 29 schwenkbar angelenkt. Durch eine derartige Anlenkung können die Führungsschienen 7 nicht nur geschwenkt, sondern auch relativ zu den Längsträgern 4 verschoben werden.

## Patentansprüche

1. Sonnen- und Regenschutzeinrichtung mit einer aus Längs- und Querprofilen (4, 5) sowie aus Stützen (6) gebildeten Tragkonstruktion (1), einer an den Längsprofilen (4) der Tragkonstruktion (1) schwenkbar angeordneten und mittels eines Antriebs (10) verstellbaren Führung (2) mit zueinander parallelen Führungsschienen (7) und einem an den Führungsschienen (7) angeordneten Sonnen- und Regenschutzschutzelement (3), **dadurch gekennzeichnet, dass** die Führungsschienen (7) der Führung (2) mit ihren ersten Enden (22) durch den Antrieb (10) rechtwinklig zu den Längsprofilen (4) der Tragkonstruktion (1) bewegbar und mit ihren zweiten Enden (23) an den Längsprofilen (4) der Tragkonstruktion (1) verschiebbar angeordnet sind, wobei der Antrieb (10) in den Stützen (6) der Tragkonstruktion (1) vertikal verschiebbare und mit den ersten Enden (22) der Führungsschienen (7) verbundene Führungsschlitten (13) enthält.

2. Sonnen- und Regenschutzeinrichtung nach Anspruch 1, **dadurch gekennzeichnet, dass** die Führungsschlitten (13) durch einen in die Stützen (6) integrierten Gewindetrieb mit jeweils einer vertikalen Gewindespindel (11) und einer mit der Gewindespindel (11) zusammenwirkenden Spindelmutter (12) verschiebbar sind.

3. Sonnen- und Regenschutzeinrichtung nach Anspruch 2, **dadurch gekennzeichnet, dass** die Gewindespindeln (11) zur Verstellung der Führungsschlitten (13) durch einen gemeinsamen Antriebsmotor (16) über Übertragungswellen (15) und Getriebe (14) drehbar sind.

4. Sonnen- und Regenschutzeinrichtung nach Anspruch 3, **dadurch gekennzeichnet, dass** die Übertragungswellen (15) und der Antriebsmotor (16) in einem Querprofil (5) der Tragkonstruktion (1) untergebracht sind.

5. Sonnen- und Regenschutzeinrichtung nach Anspruch 3 oder 4, **dadurch gekennzeichnet, dass** die Getriebe (14) eine Halterung (17) aufweisen, an der die Gewindespindel (11) über eine Lagerung (18) drehbar gelagert ist.

6. Sonnen- und Regenschutzeinrichtung nach Anspruch 5, **dadurch gekennzeichnet, dass** an dem gegenüber der Lagerung (18) nach oben vorstehenden Ende der Gewindespindel (11) ein erstes Kegelrad (19) befestigt ist, welches in Eingriff mit einem zweiten Kegelrad (20) steht.

7. Sonnen- und Regenschutzeinrichtung nach einem der Ansprüche 1 bis 6, **dadurch gekennzeichnet, dass** das zweite Ende (23) der Führungsschiene (7) über einen schwenkbaren Hebel (27) an dem Längsträger (4) der Tragkonstruktion angelenkt ist.

8. Sonnen- und Regenschutzeinrichtung nach Anspruch 7, **dadurch gekennzeichnet, dass** der Hebel (27) mit seinem einen Ende über eine erste Drehachse (28) schwenkbar an dem Längsträger (4) angelenkt ist und dass am anderen Ende des Hebels (27) das zweite Ende (23) der Führungsschiene (27) um eine zweite Drehachse (29) schwenkbar angelenkt ist.

9. Sonnen- und Regenschutzeinrichtung nach einem der Ansprüche 1 bis 8, **dadurch gekennzeichnet, dass** das Sonnen- und Regenschutzschutzelement (3) in Form eines falt- oder aufrollbaren Tuchs ausgebildet ist.

## Claims

1. Sun and rain protection device having a supporting structure (1) formed from longitudinal profiles and transverse profiles (4, 5) and from supports (6), a guide (2) arranged to be pivotable on the longitudinal profiles (4) of the supporting structure (1) and adjustable by means of a drive (10) and having guide rails (7) parallel to one another and a sun and rain protection element (3) arranged on the guide rails (7), **characterised in that** the guide rails (7) of the guide (2) are movable by the drive (10) at right angles to the longitudinal profiles (4) of the supporting structure (1) with their first ends (22) and are arranged to be displaceable on the longitudinal profiles (4) of the supporting structure (1) with their second ends (23), wherein the drive (10) contains guide blocks (13) which are displaceable vertically in the supports (6) of the supporting structure (1) and are connected to the first ends (22) of the guide rails (7).

2. Sun and rain protection device according to claim 1, **characterised in that** the guide blocks (13) are displaceable by a threaded drive integrated into the supports (6) and having respectively a vertical threaded spindle (11) and a spindle nut (12) cooperating with the threaded spindle (11).

3. Sun and rain protection device according to claim 2, **characterised in that** the threaded spindles (11) for adjusting the guide blocks (13) are rotatable by a common drive motor (16) via transmission shafts (15) and gears (14).

4. Sun and rain protection device according to claim 3, **characterised in that** the transmission shafts (15) and the drive motor (16) are accommodated in a transverse profile (5) of the supporting structure (1).

5. Sun and rain protection device according to claim 3 or 4, **characterised in that** the gears (14) have a mounting (17), on which the threaded spindle (11) is mounted to be rotatable via a support (18).

6. Sun and rain protection device according to claim 5, **characterised in that** a first bevel wheel (19), which is in engagement with a second bevel wheel (20), is attached to the upwardly projecting end of the threaded spindle (11) with respect to the support (18).

7. Sun and rain protection device according to one of claims 1 to 6, **characterised in that** the second end (23) of the guide rail (7) is coupled to the longitudinal support (4) of the supporting structure via a pivotable lever (27).

8. Sun and rain protection device according to claim 7, **characterised in that** the lever (27) is coupled to be pivotable on the longitudinal support (4) with its one end via a first rotational axis (28) and **in that** the second end (23) of the guide rail (27) is coupled to be pivotable about a second rotational axis (29) on the other end of the lever (27).

9. Sun and rain protection device according to one of claims 1 to 8, **characterised in that** the sun and rain protection element (3) is designed in the form of a fabric which can be folded or rolled up.

## Revendications

1. Dispositif de protection contre la pluie et le soleil avec une structure porteuse (1) formée à partir de profilés longitudinaux et transversaux (4, 5) ainsi qu'à partir de montants (6), un guidage (2) pouvant pivoter au niveau des profilés longitudinaux (4) de la structure porteuse (1) et pouvant être ajusté au moyen d'un entraînement (10) avec des rails de guidage (7) parallèles les uns aux autres et un élément de protection contre le soleil et la pluie (3) disposé au niveau des rails de guidage (7), **caractérisé en ce que** les rails de guidage (7) du guidage (2) sont disposés de manière à pouvoir être déplacés avec leurs premières extrémités (22) par l'entraînement (10) à angle droit par rapport aux profilés longitudinaux (4) de la structure porteuse (1) et de manière à pouvoir être coulissés avec leurs secondes extrémités (23) au niveau des profilés longitudinaux (4) de la structure porteuse (1), dans lequel l'entraînement (10) contient des chariots de guidage (13) pouvant être coulissés de manière verticale dans les montants (6) de la structure porteuse (1) et reliés aux premières extrémités (22) des rails de guidage (7).

2. Dispositif de protection contre le soleil et la pluie selon la revendication 1, **caractérisé en ce que** les chariots de guidage (13) peuvent être coulissés par un mécanisme fileté intégré dans les montants (6) avec respectivement une broche filetée (11) verticale et un écrou de broche (12) coopérant avec la broche filetée (11).

3. Dispositif de protection contre le soleil et la pluie selon la revendication 2, **caractérisé en ce que** les broches filetées (11) peuvent être tournées pour ajuster les chariots de guidage (13) par un moteur d'entraînement (16) commun par l'intermédiaire d'arbres de transmission (15) et d'engrenages (14).

4. Dispositif de protection contre le soleil et la pluie selon la revendication 3, **caractérisé en ce que** les arbres de transmission (15) et le moteur d'entraînement (16) sont abrités dans un profilé transversal (5) de la structure porteuse (1).

5. Dispositif de protection contre le soleil et la pluie selon la revendication 3 ou 4, **caractérisé en ce que** les engrenages (14) présentent une fixation (17), au niveau de laquelle la broche filetée (11) est montée de manière à pouvoir tourner par l'intermédiaire d'un palier (18).

6. Dispositif de protection contre le soleil et la pluie selon la revendication 5, **caractérisé en ce qu'**au niveau de l'extrémité de la broche filetée (11) faisant saillie vers le haut par rapport au palier (18), est fixée une première roue conique (19), laquelle est en prise avec une seconde roue conique (20).

7. Dispositif de protection contre le soleil et la pluie selon l'une quelconque des revendications 1 à 6, **caractérisé en ce que** la seconde extrémité (23) du rail de guidage (7) est articulée au niveau du longeron (4) de la structure porteuse par l'intermédiaire d'un levier (27) pouvant pivoter.

8. Dispositif de protection contre le soleil et la pluie selon la revendication 7, **caractérisé en ce que** le levier (27) est articulé avec son une extrémité au niveau du longeron (4) de manière à pouvoir pivoter par l'intermédiaire d'un premier axe de rotation (28), et que la seconde extrémité (23) du rail de guidage (27) est articulée de manière à pouvoir pivoter autour d'un deuxième axe de rotation (29) au niveau de l'autre extrémité du levier (27).

9. Dispositif de protection contre le soleil et la pluie selon l'une quelconque des revendications 1 à 8, **caractérisé en ce que** l'élément de protection contre le soleil et la pluie (3) est réalisé sous la forme d'une toile pouvant être pliée ou enroulée.
